# EUROPÄISCHE PATENTANMELDUNG

(11) **EP 0 163 768 A2**
(43) Veröffentlichungstag der Anmeldung: **11.12.1985**
(21) Anmeldenummer: 84113914.0
(22) Anmeldetag: 16.11.1984
(51) Int. Cl.: H01R 13/639

(54) **Steckerkupplung mit Steckersicherung**

(30) Priorität: 29.02.1984 DE 3407446
(71) Anmelder: SIEMENS AKTIENGESELLSCHAFT, 80333 München (DE)
(72) Erfinder: Hör, Leopold, D-8900 Augsburg (DE)

(57) **Zusammenfassung**

Die Erfindung bezieht sich auf eine Steckerkupplung mit Stecksicherung zur Vermeidung unerwünschten Lösens von Stecker und Buchse einer Steckverbindung zur Vermeidung von Übertragungsausfällen. Beispielsweise in der Datentechnik muß sichergestellt sein, daß außerhalb der Geräte erstellte Verbindungen sich nicht ohne weiteres durch äußere Einwirkung lösen können. Hierzu sieht die Erfindung eine Steckerkupplung aus einem U-bügelförmig in seinem unteren Teil kreuzartig mit nach innen gebogenen Lappen (6) ausgebildeten, an seiner Schmalseite mit einer ersten Feststellschraube (4) versehenen Halter (1) vor, der das eine Steckverbindungsteil umfaßt und an dem ein Bügel 2 schwenkbar befestigt ist, der das andere Steckerteil umfaßt, der ebenfalls U-förmig gebogen und an dessen Längsseiten je ein über die Längsseiten hinausragender an beiden Enden abgebogener Haken (3) befestigt ist, der sowohl in Bohrungen (7) der Halterung (1) als auch in Bohrungen (10) des Bügels (2) eingreift und zusätzlich am Bügel (2) starr befestigt ist und der an seiner Schmalseite eine zweite Feststellschraube (5) aufweist. Die Steckerkupplung ist besonders zum Einsatz bei Geräten der Datentechnik geeignet.

## Beschreibung

Die Erfindung betrifft eine Steckerkupplung mit Stecksicherung zur Vermeidung unerwünschten Lösens von Stecker und Buchse einer Steckverbindung.

Zur Verlängerung von Leitungen, die sich beispielsweise außerhalb von Geräten befinden, ist es erforderlich, Sicherungen vorzusehen, die ein Lösen der beiden Steckerteile vermeiden.

Aufgabe der Erfindung ist es, eine Steckerkupplung mit Steckersicherung zu schaffen.

Zur Lδsung dieser Aufgabe wird die Steckerkupplung durch einen aus einem U-bügelförmig in seinem unteren Teil kreuzartig mit nach innen gebogenen Lappen ausgebildeten, an seiner Schmalseite mit einer ersten Feststellschraube versehenen Halter realisiert, der das eine Steckverbindungsteil umfaßt sowie aus einem Bügel, der das zweite Steckverbindungsteil umfaßt, der ebenfalls U-förmig gebogen und an dessen Längsseiten je ein über die Längsseiten hinausragender,an beiden Enden abgebogener Haken befestigt ist, der sowohl in Bohrungen der Halterung als auch in Bohrungen des Bügels eingreift und zusätzlich am Bügel starr befestigt ist und der an seiner Schmalseite eine zweite Feststellschraube aufweist.

Durch diese Maßnahmen erhält man eine Steckerkupplung mit einer Stecksicherung, die rasch herstellbar und genau so schnell wieder lösbar ist, bei der zudem eine gute Masseverbindung von Stecker zur Kupplung gewährleistet ist und die zudem den von den Herstellern geforderten Abstand von Stift und Buchse der beiden miteinander zu verbindenden Steckerteile sicherstellt. Die Kupplung ist außerdem aus wenigen Einzelteilen aufgebaut und einfach in ihrer Handhabung.

Anhand der Ausführungsbeispiele nach den FIGUREN 1 bis 4 wird die Erfindung näher erläutert. Es zeigen:
FIG 1 eine im Einsatz befindliche Kupplung in Vorder-und Seitenansicht,
FIG 2 den Halter in drei verschiedenen Rissen,
FIG 3 den Bügel in drei verschiedenen Rissen,
FIG 4 den Haken in Vorder- und Seitenansicht.

Die in FIG 1 dargestellte Steckerkupplung besteht aus dem Halter 1, dem Bügel 2 und den an diesem Bügel befestigten Haken 3. Bügel 2 mit Haken 3 und Halter 1 sind gegeneinander schwenkbar. Sowohl Halter als auch Bügel enthalten Feststellschrauben 4, 5, die im speziellen Fall als Rändelschrauben ausgeführt sind. Die Kupplung erfolgt dadurch, daß der Halter 1 bei ausgedrehter Rändelschraube zunächst über das eine Steckerteil 8 geschcben wird, so daß er das Steckerteil voll umfaßt und die untren Flanken die untere Steckerfläche umklammern. Anschließend wird der schwenkbare Halter 2 über das weitere Steckerteil 9 geschoben und beide Steckerteile 8, 9 durch Anziehen der Feststellschrauben 4, 5 gegeneinander gedrückt und vor Verbinduneslösung geschützt. Die Lanpen 6 sind dabei so ausgebildet, daß sie sowohl eine gute Masseverbindung von Steckverbindung zur Kupplung gewährleisten als auch den geforderten Abstand - der in den Steckerteilen befindlichen Buchsen und Stecker sicherstellen.

In FIG 2 ist der Halter in Vorder-, Seiten- und Draufsicht dargestellt. Der Halter besteht aus einem U-förmig gebogenen Metallteil, das an der offenen U-Seite nach innen gebogene Lappen 6 aufweist. Zudem ist das U-förmig ausgebildete Teil an seinem unteren offenen Ende kreuzförmig ausgestaltet, wobei sich die Lappen 6 am unteren Rand der so gebildeten Querbalkens 11 befinden, während in den verlängerten Längsteil 12 eine Bohrung 7 vorgesehen ist, deren Ausbildung im ebenfalls in FIG 2 dargestellten Schnitt 1/1 ersichtlich ist. Die Bohrung 7 ist nach außen angesenkt. Aus der Draufsicht ist erkennbar, daß sich in der Schmalseite 13 des Halters 1 eine weitere Bohrung 14 befindet, die zum Einschrauben der in dieser FIGUR nicht dargestellten Feststellschraube 15 dient.

Der Bügel 2 ist, wie in FIGUR 3 dargestellt, ebenfalls U-förmig ausgebildet, wobei er an seiner Schmalseite 15 eine Bohrung 16 enthält, die wiederum zum Anbringen der Feststellschraube 5 dient. In den Längsschenkeln 17 des Bügels 2 ist eine weitere Bohrung 18 sowie ein Schlitz 19 vorgesehen. In die Bohrung 15 greift das eine umgebogene Ende des Hakens 3 ein, während im Schlitz 19 der noch zu besohreibende Haken 3 verstellt wird, so daß der Haken 3 fest mit dem Bügel 2 verbunden ist.

Der Haken 3 ist in seiner speziellen Ausgestaltung in FIG 4 dargestellt.Beide Enden des Hakens 3 sind nach innen abgebogen. In der Nähe. der oberen Abbiegung 19 ist der Haken 3 mit einer Kröpfung 20 versehen. Diese Kröpfung kommt nach Befestigung der Hakens mit dem U-Bügel in den Schlitz 19 zu liegen, wobei anschließend Haken 3 und Bügel 2 miteinander verstemmt werden. Damit ist der Haken 3 in der Bohrung 18 und im Schlitz 19 starr befestigt und lediglich das untere Ende 21 des Hakens 3 wird in die Bohrung 7 des Halters 1 so eingerastet, daß der Bügel 2 um den Halter 1 schwenkbar ist.

Die Steckerkupplung ist besonders für Steckverbindungen bei Datenverarbeitungsgeräten verwendbar.

## Patentansprüche

1. Steckerkupplung mit Steck ersicherung zur Vermeidung unerwünschten Lösens von Stecker und Buchse einer Steckverbindung, gekennzeichnet durch eine aus einem U-bügelförmig in seinem unteren Teil kreuzartig mit rach innen gebogenen Lappen (6) ausgebildeten, an seiner Schmalseite mit einer ersten Feststellschraube (4) versehenen Halter (1), der das eine Steckverbindungsteil (8) umfaßt sowie aus einem Bügel (2), der das zweite Steckverbindungsteil (9) umfaßt, der ebenfalls U-förmig gebogen und an dessen Längsseiten je ein über die Längsseiten hinausragender, an beiden Enden abgebogener Haken (3) befestigt ist, der sowohl in Bohrungen (7) der Halterung (1) als auch in Bohrungen (10) des Bügels (2) eingreift und zusätzlich am Bügel (2) starr befestigt ist und der an seiner Schamlseite eine zweite Feststellschraube (5) aufweist.
